# EUROPÄISCHE PATENTSCHRIFT

(11) **EP 0 049 325 B1**
(45) Veröffentlichungstag und Bekanntmachung des Hinweises auf die Patenterteilung: **18.09.1985**
(21) Anmeldenummer: 81104563.2
(22) Anmeldetag: 13.06.1981
(51) Int. Cl.: B03C 3/00, C10G 1/02

(54) **Verfahren zum Abscheiden von Staub aus Schwelgasen**
Process for removing dust from distillation gases
Procédé de séparation de poussière des gaz de distillation

(30) Priorität: 25.06.1980 DE 3023727
(43) Veröffentlichungstag der Anmeldung: 14.04.1982
(73) Patentinhaber: VEBA OEL Entwicklungs-Gesellschaft mbH, 45896 Gelsenkirchen (DE)
(72) Erfinder: Frohnert, Heinz, D-4250 Bottrop (DE); Steude, Klaus, D-4270 Dorsten (DE)
(74) Vertreter: Lindner, Wolfgang

## Beschreibung

Die Erfindung betrifft ein Verfahren zum Abscheiden von Staub aus Schwelgasen durch Elektrofiltration bei einer Temperatur oberhalb des Taupunktes ihrer Ölbestandteile. Bei der Schwelung von Ölschiefer werden je nach der Korngröße des zur Schwelung eingesetzten Schiefers und dem Schwelverfahren mit dem Schwelgas mehr oder minder große Staubmengen aus dem Schwelreaktor ausgetragen und gelangen bei der nachfolgenden Kühlung und Kondensation in das Öl. Die Staubmenge ist um so größer, je feiner der aufgegebene Schiefer gemahlen ist. Infolge seiner Feinheit ist die Entfernung des Staubes aus dem Öl sehr aufwendig und führt zu einer Verminderung der Ölausbeute.

Die Entstaubung von Schwelgasen mittels Zyklonen ist bekannt, hat jedoch den Nachteil, daß Feinstäube nur sehr unvollkommen abgetrennt werden können.

Es ist daher erwünscht, den Staub vor der Kondensation des Öles, d. h. oberhalb des Taupunktes der kondensierbaren Kohlenwasserstoffe abzuscheiden. Um dies durch eine elektrische Entstaubung zu ermöglichen, schlägt die deutsche Patentschrift 537 711 vor, teerhaltigen Schwelgasen, deren Teertaupunkt über 350 °C liegt, teerarme, kühlere Gase zuzumischen. Hierdurch wird die Gastemperatur auf etwa 200 °C erniedrigt.

Der Erfindung liegt die Aufgabe zugrunde, bei einem Verfahren der eingangs angegebenen Art die Entstaubung unmittelbar nach der Schwelung im heißen Gasstrom durchzuführen.

Diese Aufgabe wird mit der Erfindung gelöst. Sie besteht darin, daß bei der Verschwelung von Ölschiefer entstandene Schwelgase der Elektrofiltration bei einer Temperatur zwischen 470 und 550 °C unterworfen werden.

Bei der elektrostatischen Abscheidung von Stäuben aus Verbrennungsgas nimmt bei steigender Gastemperatur die Differenz zwischen Koronaeinsatz- und Überschlagspannung ab. Manche Gase, z. B. die im Temperaturbereich 310 °C bis 350 °C durch Elektro-Entstaubung nicht zu reinigenden Abgase einer Anlage, in der Zementrohmehl mit den Abgasen eines Ofens vorgewärmt wird, lassen sich bei höheren Temperaturen, z. B. 400 °C bis 420 °C durch Elektrofilter entstauben. Dies ist jedoch nicht der Fall bei schwelgasähnlichen reduzierenden Gasen im interessanten Bereich über 300 °C.

Ein durch die Verbrennung von Erdgas bei Luftunterschuß erzeugtes reduzierendes heißes Gas mit den Bestandteilen Stickstoff, Kohlendioxid, Kohlenmonoxid, Wasserdampf, Wasserstoff und Methan sowie geringe Mengen höherer Kohlenwasserstoffe, kann im erforderlichen Temperaturbereich nicht mit Elektrofiltration behandelt werden, da die Differenz zwischen Koronaeinsatzspannung und Überschlagspannung zu gering ist. Wird dieses Gas jedoch zur Schwelung von Ölschiefer verwendet und enthält dann zusätzlich höhere kondensierbare Kohlenwasserstoffe sowie Ölschieferstaub, so kann es mit Erfolg bei Temperaturen von 300-650 °C der Elektrofiltration unterworfen werden.

Statt Erdgas kann auch das bei der Schwelung entstandene Gas als Wärmeträger eingesetzt werden, nachdem es von den kondensierbaren Bestandteilen befreit und entweder direkt durch teilweise Verbrennung mit einem sauerstoffhaltigen Gas oder indirekt in einem Wärmeaustauscher auf eine Temperatur oberhalb der Schweltemperatur erhitzt wurde. Ferner ist eine Staubentfernung durch Elektrofiltration auch möglich, wenn die zur Schwelung notwendige Wärme auf eine andere Weise wie z. B. durch erhitzte Feststoffe, durch Reaktorwände, durch das teilweise Verbrennen des auf dem Schiefer verbliebenen Kohlenstoffs usw. zugeführt wird, wenn in dem entstandenen Schwelgas neben Staub höhere kondensierbare Kohlenwasserstoffe enthalten sind. In diesen Fällen läßt sich ein stabiles, für eine Staubabscheidung geeignetes Spannungsfeld aufbauen.

Die Temperaturen, bei denen das Schwelgas durch die Elektrofilter geführt wird, liegen zwischen 300 und 650 °C, in der Regel über 400 °C und vorzugsweise im Bereich von 470-550 °C. Die Gasgeschwindigkeit liegt im üblichen Rahmen zwischen 0,5 und 3,0 m/s, die Gassenweite liegt eher im unteren Bereich des üblichen bei 50-100 mm.

Die am Filter anliegende Gleichspannung wird in an sich bekannter Weise der maximal möglichen Überschlagspannung angenähert durch langsames Ansteigen bis zum Überschlag, Herabsetzung nach dem Überschlag und erneute Annäherung an die Überschlagspannung.

Auf diese Weise wurden die bei der Schwelung von Schandelah-Ölschiefer enthaltenen Schwelgase bei Temperaturen von 350-550 °C bei einer Gassenweite von 65 mm und einer mittleren Spannung von 30000 V bei einer Staubbeladung von 6-11 g/m³ N mit Abscheidegraden von z. T. von mehr als 85 % gereinigt.

Bei dem erfindungsgemäßen Verfahren muß darauf geachtet werden, daß die Temperatur des Filters so hoch gehalten wird, daß keine Ölkondensation auftritt, da die sich dann bildende Ölschicht - evtl. durch den sich darauf niederschlagenden Staub - elektrisch leitend ist und an den Elektroisolierungen Stromdurchschläge verursachen kann. Dem kann eine zusätzliche Beheizung der Isolatoren entgegenwirken.

## Patentansprüche

Verfahren zum Abscheiden von Staub aus Schwelgasen durch Elektrofiltration bei einer Temperatur oberhalb des Taupunktes ihrer Ölbestandteile, dadurch gekennzeichnet, daß bei der Verschwelung von Ölschiefer entstandene Schwelgase der Elektrofiltration bei einer Temperatur zwischen 470 und 550 °C unterworfen werden.

## Claims

Process for removing dust from distillation gases by electrostatic precipitation at a temperature above the dew point of the oil components of the distillation gases, comprising subjecting said distillation gases produced in the distillation of oil shale to electrostatic filtration at a temperature from 470 to 550 °C.

## Revendications

Procédé pour séparer la poussière des gaz de distillation lente par électro-filtration à une température supérieure au point de rosée de constituants huileux, caractérisé en ce que, les gaz produits au cours de la distillation lente de schistes huileux sont soumis à une électro-filtration à une température qui se situe entre 470 et 550 °C.
